# EUROPÄISCHE PATENTSCHRIFT

(11) **EP 3 458 774 B1**
(45) Veröffentlichungstag und Bekanntmachung des Hinweises auf die Patenterteilung: **24.06.2020**
(21) Anmeldenummer: 17720704.0
(22) Anmeldetag: 19.04.2017
(51) Int. Cl.: F22B 37/10

(54) **DAMPFERZEUGERROHR MIT DRALLEINBAUKÖRPER**
STEAM GENERATOR PIPE HAVING A TURBULENCE INSTALLATION BODY
TUBE DE GÉNÉRATEUR DE VAPEUR COMPORTANT UN ÉLÉMENT INTÉGRÉ DE TURBULENCE

(30) Priorität: 07.07.2016 DE 102016212416
(43) Veröffentlichungstag der Anmeldung: 27.03.2019
(73) Patentinhaber: Siemens Aktiengesellschaft, 80333 München (DE)
(72) Erfinder: BRÜCKNER, Jan, 91080 Uttenreuth (DE); EFFERT, Martin, 91058 Erlangen (DE)
(86) Internationale Anmeldenummer: PCT/EP2017/059227
(87) Internationale Veröffentlichungsnummer: WO 2018/007036

(56) Entgegenhaltungen:
- WO-A2-2011/151135
- DE-A1- 3 231 318
- JP-A- H0 579 782

## Beschreibung

Die Erfindung betrifft ein Verfahren zum Herstellen eines Dampferzeugerrohrs mit Einbaukörper.

Für Verdampferheizflächen in Dampferzeugern werden Glattrohre oder innenberippte Rohre eingesetzt. Der Einsatz von innenberippten Rohren kann aus verschiedenen Gründen erforderlich sein: niedrige Volllastmassenstromdichte des Verdampfers (z.B. BENSON Low Mass Flux Design), hohe Wärmestromdichte und Gefahr von Filmsieden (z.B. Trommelkessel), Vermeidung von Strömungsschichtung im normalen Lastbetrieb (z.B. Mindestlast in spiralberohrten Verdampfern).

Die Innenberippung der Rohre wird nach dem Stand der Technik durch einen Kaltziehprozess hergestellt. Nach heutigem Kenntnisstand können innenberippte Rohre nur mit Materialien mit einem maximalen Chromgehalt von 5% hergestellt werden. Wird der Einsatz von innenberippten Rohren aus höher mit Chrom legierten Stählen z.B. durch einen weiteren Anstieg der Dampfparameter erforderlich, so können die innenberippten Rohre mit den heute verfügbaren Fertigungsprozessen nicht mit gleichbleibend guter Qualität hergestellt werden.

Mit bereits erfolgten Patentanmeldungen wurde der Ersatz der kaltgezogenen Innenrippen durch Einbaukörper vorgeschlagen. Beispielsweise offenbart die WO 2011/151135 A2 die Herstellung und Montage eines Dralleinbaukörpers in einem glatten Verdampferrohr.

Ferner offenbart die EP 2 390 567 A1 ein Verfahren zum Herstellen von Dampferzeugerrohren, bei dem ein Einbaukörper in Nuten einer Schablonenwelle fixiert wird, die Schablonenwelle mit dem Einbaukörper in ein Dampferzeugerrohr eingeführt wird, die Fixierung des Einbaukörpers an der Schablonenwelle gelöst wird und die Schablonenwelle wieder aus dem Dampferzeugerrohr entfernt wird.

Die DE 10 2012 219 898 B4 beansprucht schließlich einen Widerstandspunktschweißapparat zum Fixieren eines Dralleinbaukörpers auf einer Innenwandung eines Dampferzeugerrohrs und offenbart die Anwendung des Widerstandsschweißverfahrens zur Herstellung einer Verbindung zwischen Rohr und Einbaukörper.

Es zeigt sich jedoch, dass die Qualität der erzielten Schweißergebnisse mit dem Widerstandspunktschweißapparat stark streut. Der Einbaukörper hat eine hohe Steifigkeit und er liegt weitgehend eng an der Rohrinnenwand an, sobald die Schablonenwelle aus dem Rohr heraus gedreht wurde. Der Kontakt an der Rohrwand ist aber aufgrund von Toleranzen des Rohres und des Einbaukörpers nicht an allen Stellen sicher gegeben. Die Elektrode der Schweißlanze presst zwar über einen Hydraulikzylinder bereits vor dem Zuschalten des Schweißstroms den Draht des Einbaukörpers an die Rohrinnenwand an. Dennoch ist nicht sichergestellt, dass genau und nur an der Schweißelektrode eine elektrisch leitende Kontaktfläche zwischen dem Einbaukörper und der Rohrinnenseite hergestellt wird.

Aufgabe der Erfindung ist es, ein Verfahren zum Herstellen eines Dampferzeugerrohrs mit Einbaukörper anzugeben.

Die auf ein Verfahren gerichtete Aufgabe wird gelöst durch ein Verfahren zum Herstellen eines Dampferzeugerrohrs mit Einbaukörper, bei dem ein Dampferzeugerrohr mit einer sich in Längsrichtung des Dampferzeugerrohres auf einer Rohrinnenseite erstreckenden Erhöhung hergestellt wird und der Einbaukörper im Dampferzeugerrohr auf der Erhöhung verschweißt wird. Die Erfindung geht von der Erkenntnis aus, dass eine Kontaktfläche zwischen Einbaukörper und Rohrinnenwand genau an der Schweißelektrode erforderlich ist, damit eine ausreichend gute Qualität der Verschweißung reproduzierbar hergestellt werden kann. Erfindungsgemäß wird daher vorgeschlagen, dass auf der Rohrinnenwand vor dem Einbringen des Dralleinbaukörpers eine vergleichsweise kleine Erhöhung hergestellt wird und dass die Schweißung des Einbaukörpers genau auf dieser Erhöhung erfolgt.

Durch die Erhöhung entsteht eine definierte Stelle, an welcher der lokale Anpressdruck durch die Elektrode wirkt und an der beim Schweißen der Strom fließt.

Der Chromgehalt des Dampferzeugerrohrs liegt typischer Weise über 5%. Bei Dampferzeugerrohren für Dampferzeuger mit vergleichsweise hohen Dampfparametern ist die Verwendung von Stählen mit einem Chromgehalt von über 5% notwendig. Entsprechende zuverlässige Fertigungsprozesse sind nicht bekannt, so dass der Mehraufwand für die Bereitstellung eines solchen Rohres mit Erhöhung gerechtfertigt ist.

Die Erhöhung ist kleiner 1 mm in radialer Richtung bezogen auf das Dampferzeugerrohr. Die Erhöhung bleibt damit vergleichsweise klein und muss im Wesentlichen lediglich Fertigungstoleranzen ausgleichen.

Dabei kann es zweckmäßig sein, dass das Dampferzeugerrohr mit Erhöhung durch Kaltziehen hergestellt wird. In einem großtechnischen Prozess ist es somit möglich, dass die besondere Form der Innenseite weitgehend kostenneutral bereits in den Herstellungsprozess des Halbzeugs integriert wird.

Alternativ kann es zweckmäßig sein, die Erhöhung mit einem Stempel, insbesondere mit einem hydraulischen Stempel, zu prägen.

In beiden Fällen lassen sich so ohne Weiteres Erhöhungen von wenigen Zehntelmillimetern herstellen bzw. prägen, auf denen dann die Schweißung mit ausreichender Festigkeit im Dampferzeugerrohr erfolgen kann.

In einer vorteilhaften Ausführung des Verfahrens ist der Einbaukörper spiralförmig und wird an mehreren Stellen auf der Erhöhung verschweißt. Dadurch kann auch für vergleichsweise hohe Dampfparameter ein innenberipptes Dampferzeugerrohr hergestellt werden.

Die Erfindung wird beispielhaft anhand der Zeichnungen näher erläutert. Es zeigen schematisch und nicht maßstäblich:
- Figur 1: ein Dampferzeugerrohr mit Erhöhung
- Figur 2: ein Dampferzeugerrohr mit spiralförmigem Einbaukörper und
- Figur 3: ein Flussdiagramm des erfindungsgemäßen Verfahrens.

Die Figur 1 zeigt schematisch und beispielhaft ein Dampferzeugerrohr 1 für die Herstellung eines in Figur 2 gezeigten Dampferzeugerrohrs 2 mit spiralförmigem Einbaukörper 3.

Auf der Innenseite 4 des Dampferzeugerrohrs 1 der Figur 1 erstreckt sich eine Erhöhung 5 in axialer Richtung des Dampferzeugerrohres 1 und zwar, wie Figur 2 zeigt, über den gesamten Bereich, in dem der spiralförmige Einbaukörper 3 angeordnet ist. Der Einbaukörper 3 ist an mehreren Kontaktpunkten 6 mit der Erhöhung 5 verschweißt.

Figur 3 zeigt schematisch die einzelnen Schritte des Herstellungsverfahrens gemäß der Erfindung. In Schritt A wird ein Dampferzeugerrohr 1 mit einer sich in Längsrichtung des Dampferzeugerrohres auf einer Rohrinnenseite erstreckenden Erhöhung hergestellt, beispielsweise mittels Kaltziehen. Somit entsteht der Gegenstand der Figur 1. In Schritt B wird dann zunächst der Einbaukörper 3 eingebracht und anschließend im Schritt C im Dampferzeugerrohr 1 auf der Erhöhung 5 verschweißt, so dass ein Dampferzeugerrohr 2 mit Einbaukörper 3 entsteht. Da ein in Figur 2 gezeigter Dralleinbaukörper 3 mehrere Windungen aufweist, wird er auch an mehreren Kontaktpunkten 6 zwischen Dralleinbaukörper 3 und Erhöhung 5 verschweißt.

## Patentansprüche

1. Verfahren zum Herstellen eines Dampferzeugerrohrs (2) mit Einbaukörper (3), **dadurch gekennzeichnet, dass** ein Dampferzeugerrohr (1) mit einer sich in Längsrichtung des Dampferzeugerrohres (1) auf einer Rohrinnenseite (4) erstreckenden Erhöhung (5) hergestellt wird und der Einbaukörper (3) im Dampferzeugerrohr (1) auf der Erhöhung (5) verschweißt wird.

2. Verfahren nach Anspruch 1, wobei das Dampferzeugerrohr (1) mit Erhöhung (5) durch Kaltziehen hergestellt wird.

3. Verfahren nach Anspruch 1, wobei die Erhöhung (5) mit einem Stempel geprägt wird.

4. Verfahren nach einem der Ansprüche 1 bis 3, wobei der Einbaukörper (3) spiralförmig ist und an mehreren Kontaktpunkten (6) auf der Erhöhung (5) verschweißt wird.

## Claims

1. Method for producing a steam generator pipe (2) having an installation body (3), **characterized in that** a steam generator pipe (1) having an elevation (5) which extends in the longitudinal direction of the steam generator pipe (1) on a pipe inner side (4) is produced, and the installation body (3) is welded on the elevation (5) in the steam generator pipe (1).

2. Method according to Claim 1, wherein the steam generator pipe (1) having an elevation (5) is produced by cold drawing.

3. Method according to Claim 1, wherein the elevation (5) is embossed using a stamp.

4. Method according to one of Claims 1 to 3, wherein the installation body (3) is spiral-shaped and is welded on the elevation (5) at multiple contact points (6).

## Revendications

1. Procédé de fabrication d'un tube (2) de générateur de vapeur, comprenant une pièce (3) incorporée, **caractérisé en ce que** l'on fabrique un tube (1) de générateur de vapeur ayant, sur la face (4) intérieure du tube, une saillie (5) s'étendant dans la direction longitudinale du tube (1) de générateur de vapeur et **en ce que** l'on soude la pièce (3) incorporée dans le tube (1) de générateur de vapeur sur la saillie (5).

2. Procédé suivant la revendication 1, dans lequel on fabrique le tube (1) de générateur de vapeur ayant une saillie (5) par étirage à froid.

3. Procédé suivant la revendication 1, dans lequel on estampe la saillie (5) par un poinçon.

4. Procédé suivant l'une des revendications 1 à 3, dans lequel la pièce (3) incorporée est en forme de spirale et on la soude à la saillie (5) en plusieurs points (6) de contact.
